# FASCICULE DE BREVET EUROPEEN

(11) **EP 3 044 116 B1**
(45) Date de publication et mention de la délivrance du brevet: **15.11.2017**
(21) Numéro de dépôt: 14796161.9
(22) Date de dépôt: 09.09.2014
(51) Int. Cl.: B65D 75/58

(54) **SACHET REFERMABLE ET PROCEDE DE FABRICATION DUDIT SACHET**
WIEDERVERSCHLIESSBARER BEUTEL UND VERFAHREN ZUR HERSTELLUNG DES BESAGTEN BEUTELS
RECLOSABLE BAG AND METHOD FOR PRODUCING SAID BAG

(30) Priorité: 13.09.2013 FR 1358825
(43) Date de publication de la demande: 20.07.2016
(73) Titulaire: MC 3, 85300 Soullans (FR)
(72) Inventeur: TRAINEAU, Christophe, F-85300 Sallertaine (FR)
(74) Mandataire: Godineau, Valérie
(86) Numéro de dépôt international: PCT/FR2014/052225
(87) Numéro de publication internationale: WO 2015/036685

(56) Documents cités:
- US-A- 5 855 435
- US-A1- 2011 147 401

## Description

La présente invention concerne un sachet à ouverture/refermeture pour le conditionnement de produits, notamment alimentaires, et un procédé de fabrication dudit sachet.

Elle concerne plus particulièrement un sachet du type comprenant un corps de délimitation d'une enceinte de stockage, réalisé à partir d'un matériau en feuille, une étiquette entièrement séparable du sachet par tirage et disposée, avant sa séparation du sachet, à recouvrement au moins partiel et en correspondance d'une amorce de rupture ménageant, au moins dans le corps, une ligne fermée pour provoquer par tirage de l'étiquette une déchirure du corps, formant une ouverture à travers laquelle le contenu du sachet peut être extrait.

Les sachets du type précité fermés hermétiquement et dont l'ouverture est obtenue par tirage d'une étiquette sont bien connus à ceux versés dans cet art, comme l'illustre le brevet US-5.855.435, qui divulgue un sachet selon le préambule de la revendication 1. Toutefois, un tel sachet ne permet pas, y compris dans le cas d'une refermeture par rabat, l'obtention d'une refermeture étanche. En outre, l'étiquette est nécessairement une étiquette adhésive.

Dans le document US 2011/0147401, l'étiquette doit être repositionnée sur l'ouverture pour permettre une refermeture du sachet. Dans une telle solution, il faut tenir l'étiquette au moment de la vidange du sachet, sinon celle-ci se referme sur le sachet. En cas d'enlèvement total de l'étiquette, pour refermer le sachet, il est difficile de repositionner l'étiquette juste au-dessus de la zone d'ouverture, principalement dans le cas d'étiquette longue. Enfin, la fabrication d'un tel emballage est complexe et une refermeture par rabat n'est pas possible.

Un but de la présente invention est donc de proposer un sachet du type précité, dont la conception permet une refermeture efficace de l'ouverture en terme d'ergonomie et d'utilisation intuitive.

Un autre but de la présente invention est de proposer un sachet du type précité dont la conception permet une refermeture sensiblement hermétique de ladite ouverture, notamment par rabat, sans nuire à la facilité de fabrication du sachet.

Un autre but de la présente invention est de proposer un sachet du type précité dont la conception permet une adaptation du volume du sachet au volume du contenu dudit sachet, au fur et à mesure de la vidange du sachet, sans nuire à la qualité de la refermeture.

Un autre but de la présente invention est de proposer un sachet du type précité dont la conception permet une adaptation à tout type de sachet.

A cet effet, l'invention a pour objet un sachet selon la revendication 1. Cette plage adhésive permet une refermeture de manière sensiblement hermétique de ladite ouverture par rabat. Cette refermeture sensiblement hermétique est obtenue quelle que soit la dimension choisie pour ladite ouverture.

Grâce à cette conception, l'interface peut se présenter sous forme d'une pièce pleine et non sous forme d'un cadre, ce qui permet une pose facile, rapide et simultanée à la volée de l'étiquette et de l'interface sur le corps du sachet au moment de la fabrication du sachet.

Grâce à la présence de l'interface et à la conception de l'amorce de rupture, on peut utiliser une étiquette non adhésive, ce qui permet de faciliter la fabrication du sachet et de réduire le poids du sachet.

La nature de l'adhésif repositionnable c'est à dire réutilisable et de faible adhérence de la face du dessus de l'interface permet de multiplier les opérations d'ouverture/refermeture, tout en conservant une bonne qualité d'adhérence.

Grâce au fait que l'interface s'étend partiellement en débord de l'aire ou à l'extérieur du périmètre délimité par la ligne fermée, formée par l'amorce de rupture, il en résulte, après ouverture, la présence d'une plage adhésive tout autour de l'ouverture.

De préférence, l'interface est formée par une pièce, telle qu'une bande, adhésive double face.

De préférence, l'étiquette est une étiquette non adhésive. La fixation de l'étiquette au reste du sachet s'opère au moins par l'intermédiaire de l'adhésif dont est munie la plage adhésive.

En présence de l'interface, l'étiquette, entièrement séparable du sachet par tirage, est, avant tirage, fixée au sachet par la face du dessus adhésive de l'interface. La fixation de l'étiquette au reste du sachet s'opère en effet uniquement par l'intermédiaire de l'adhésif dont est munie la face du dessus de l'interface.

De préférence, l'étiquette se présente, à l'état séparé du sachet, sous forme d'une bande.

L'étiquette est, à l'état séparé du sachet, associée à la chute, formée par les parties du corps de sachet et de l'interface disposées à l'intérieur de la ligne fermée constitutive de l'amorce de rupture avant ouverture du sachet, et emportées par l'étiquette, au moment de l'ouverture du sachet, par tirage de l'étiquette.

De préférence, l'étiquette présente, à l'état fixé au sachet, un onglet de préhension non adhésif. Cet onglet facilite l'opération de séparation de l'étiquette du sachet par tirage.

De préférence, l'étiquette, avant tirage, recouvre la totalité de la plage adhésive et en particulier la totalité de l'interface lorsqu'elle est présente. La plage adhésive de l'interface est ainsi parfaitement protégée, avant la première ouverture du sachet.

De préférence, le corps du sachet est conformé pour former un sachet quadrangulaire et comprend deux parois latérales en regard réunies au niveau de leurs bords transversaux, de préférence par soudure, et la ligne fermée est disposée entre les deux bords transversaux d'une paroi latérale et affecte une forme générale rectangulaire avec les bords longitudinaux du rectangle s'étendant, de préférence, sensiblement parallèlement aux bords transversaux de la paroi latérale.

Cette configuration du sachet facilite une refermeture de l'ouverture du sachet par rabat l'une contre l'autre de parties du sachet, l'une desdites parties comprenant la plage adhésive entourant l'ouverture.

En effet, de préférence, la refermeture de l'ouverture est une refermeture par rabat, ledit rabat étant formé par une partie du corps de sachet. A l'état refermé de l'ouverture, le corps de sachet est plié avec une première partie du corps de sachet munie de la plage adhésive s'étendant d'un côté de la zone de pliage, cette première partie du corps de sachet étant, par la plage adhésive, maintenue en appui contre la partie du corps de sachet disposée de l'autre côté de la zone de pliage.

De préférence, l'adhésif repositionnable de la plage adhésive est choisi parmi les adhésifs acryliques et les adhésifs à base caoutchouc. Un tel adhésif repositionnable est bien connu à ceux versés dans cet art et permet de multiplier les opérations de collage et de décollement à l'aide dudit adhésif.

L'invention a encore pour objet un procédé de fabrication d'un sachet conforme à la revendication 10, comprenant une étape de pose de l'interface et de l'étiquette sur la face externe du corps de sachet puis une étape de découpe simultanée de l'interface et du corps depuis la face interne du corps pour former, en correspondance de l'étiquette, dans l'interface et le corps, une amorce de rupture formant une ligne fermée en débord de laquelle s'étend partiellement l'interface dont la face du dessus adhésive est munie d'un adhésif repositionnable et dont la face du dessous est fixée de manière permanente audit corps, la partie de ladite interface en débord de la ligne fermée formant une plage adhésive entourant le périmètre délimité par la ligne fermée.

L'invention sera bien comprise à la lecture de la description suivante d'exemples de réalisation, en référence aux dessins annexés dans lesquels :
- la figure 1 représente une vue en perspective d'un sachet conforme à l'invention avant sa première ouverture ;
- la figure 2 représente une vue en perspective d'un sachet conforme à l'invention après tirage de l'étiquette et séparation totale de l'étiquette du sachet ;
- la figure 3 représente une vue en perspective d'un sachet conforme à l'invention à l'état refermé de l'ouverture par rabat de parties du sachet l'une contre l'autre.
- les figures 4 à 6 représentent, sous forme de vue très schématique en coupe, la constitution des différentes couches du sachet dans la zone de l'ouverture du sachet avant ouverture du sachet (figure 4), après ouverture du sachet (figure 5) et après refermeture par rabat du sachet (figure 6).

Comme mentionné ci-dessus, le sachet 1, l' objet de l'invention, est un sachet souple comprenant un corps 2 de délimitation d'une enceinte de stockage de produits, tels que des produits alimentaires. Cette enceinte de stockage est, avant ouverture du sachet, fermée de préférence de manière hermétique.

Le corps 2 est réalisé à partir d'un matériau en feuille, tel qu'un film de polyoléfine, par exemple un film polyéthylène ou un film polypropylène ou un film polyester ou un complexe de ces films.

Dans l'exemple représenté, le corps du sachet est conformé pour former un sachet quadrangulaire et comprend deux parois 21 latérales en regard réunies au niveau de leurs bords 22 transversaux par soudure. Cette réunion peut s'opérer, par exemple, soit par soudure simple, soit par un soufflet et une soudure ou un collage pour former un sachet autoporteur.

Bien évidemment, d'autres formes de réalisation du sachet peuvent être envisagées, sans sortir du cadre de l'invention.

Dans l'exemple représenté, le sachet comprend encore une interface 3 adhérée de manière permanente par sa face 4 du dessous à la face externe du corps 2 de sachet. Cette interface 3 peut être réalisée sous forme d'une pièce pleine adhésive double face avec la face 5 du dessus de l'interface, opposée à la face 4 du dessous de l'interface, munie d'un adhésif 51 repositionnable formé ici par un adhésif acrylique et la face 4 du dessous munie d'un adhésif 41 dit permanent pour éviter un détachement de l'interface du corps 2 de sachet.

Cette interface 3 est formée par une bande adhésive double face.

Le sachet comprend encore une étiquette 9 séparable. De préférence, cette étiquette 9 est réalisée en matériau imprimable. Cette étiquette 9 est disposée en correspondance d'une amorce de rupture ménageant dans l'interface 3 et le corps 2 une ligne 6 fermée pour provoquer, par tirage de l'étiquette 9, une déchirure de l'interface 3 et du corps 2 formant une ouverture 7 de vidange du sachet 1. Par ligne fermée, on entend une ligne entourant un espace pour le délimiter afin de définir le contour de l'ouverture à réaliser. Cette ligne peut être une ligne continue ou une ligne discontinue telle qu'une ligne en pointillés.

Cette étiquette 9 est, par tirage, entièrement séparable du sachet.

Avant tirage, cette étiquette 9, qui est une étiquette non autocollante, est fixée au sachet 1 par la face du dessus adhérente de l'interface 3, grâce à la présence de l'adhésif 51 sur ladite face 5 du dessus de l'interface. Pour faciliter le tirage, cette étiquette, qui se présente sous forme d'une bande, est munie à une extrémité de la bande, d'un onglet 10 de préhension non adhésif qui s'étend au-delà de l'interface 3, pour être aisément saisi. Avant tirage, l'étiquette 9 recouvre la totalité de l'interface 3.

Dans l'exemple représenté, la ligne 6 fermée est disposée entre les deux bords 22 transversaux d'une paroi 21 latérale du corps du sachet et affecte une forme générale rectangulaire avec les bords longitudinaux du rectangle s'étendant sensiblement parallèlement aux bords 22 transversaux de la paroi 21 latérale.

De même, l'étiquette et l'interface qui affectent chacune la forme d'une bande sont positionnées avec leurs bords longitudinaux qui s'étendent parallèlement aux bords transversaux du corps 2 du sachet.

L'interface 3 s'étend partiellement en débord de l'aire ou à l'extérieur du périmètre délimité par la ligne 6 fermée, formée par l'amorce de rupture. Ainsi, à l'état séparé de l'étiquette 9 du sachet 1, la partie de l'interface 3 non enlevée avec l'étiquette forme une plage 8 adhésive entourant l'ouverture 7 et apte à permettre une refermeture de l'ouverture 7 comme l'illustre la figure 3 où la refermeture de l'ouverture 7 est une fermeture par rabat.

Ainsi, à l'état refermé de l'ouverture 7, le corps 2 de sachet est plié avec une première partie 23 du corps 2 de sachet munie de la plage 8 adhésive, s'étendant d'un côté de la zone 25, en l'occurrence de la ligne, de pliage, cette première partie 23 du corps 2 de sachet étant, par la plage 8 adhésive, maintenue en appui contre la partie 24 du corps de sachet disposée de l'autre côté de la zone 25 de pliage.

Dans l'exemple représenté, la première partie 23 du corps 2 de sachet munie de la plage 8 adhésive forme la partie inférieure du sachet et la deuxième partie du corps 2 de sachet rabattue contre la première partie du sachet forme la partie supérieure du sachet.

Bien évidemment, une solution dans laquelle la deuxième partie du corps de sachet est munie de la plage adhésive aurait pu être imaginée.

L'ouverture et la refermeture du sachet telles que décrites ci-dessus s'opèrent comme suit : pour permettre l'ouverture du sachet, l'opérateur saisit l'onglet de préhension de l'étiquette et tire sur l'étiquette, qui se sépare du sachet en emportant avec elle les parties de l'interface et du corps de sachet disposées à l'intérieur du périmètre délimité par la ligne 6 fermée.

Une fois l'étiquette entièrement séparée du sachet comme illustré à la figure 2, le sachet peut être vidé à l'aide de l'ouverture 7 ménagée à la place occupée précédemment par les parties de l'interface et du corps de sachet qui ont été emportées.

La plage adhésive formée autour de l'ouverture par la partie restante de l'interface est quant à elle découverte.

Une fois la vidange partielle du sachet achevée, il suffit alors de replier le sachet pour amener les deux parties de sachet dont l'une est munie de la plage adhésive, en contact l'une contre l'autre. Ces parties restent adhérées l'une contre l'autre grâce à la présence de l'adhésif sur la plage adhésive, qui par coopération avec la partie de sachet en regard, assure en outre une fermeture sensiblement hermétique de l'ouverture.

La réouverture se fait simplement, en décollant les deux parties du sachet positionnées l'une contre l'autre.

Pour la fabrication d'un tel sachet, on procède généralement comme suit : dans un premier temps, on pose l'interface 3 qui se présente sous forme d'une pièce pleine, adhésive, double-face, et l'étiquette 9, qui est de préférence non adhésive, sur la face externe du corps 2 de sachet. La fixation s'opère par collage à l'aide des adhésifs de l'interface.

Cette étape de pose est suivie d'une étape de découpe, au cours de laquelle on découpe simultanément l'interface 3 et le corps 2 depuis la face interne du corps de sachet pour former, en correspondance de l'étiquette 9, dans l'interface 3 et le corps 2, une amorce de rupture formant une ligne 6 fermée, en débord de laquelle s'étend partiellement l'interface 3 dont la face 5 du dessus adhésive est munie d'un adhésif 51 réutilisable de faible adhérence et dont la face 4 du dessous est fixée de manière permanente audit corps 2.

La fabrication d'un tel sachet muni d'une ouverture refermable est donc extrêmement simple. La réalisation de l'interface sous forme d'une bande permet une dépose à la volée sans nécessiter une grande précision de pose.

## Revendications

1. Sachet (1) du type comprenant un corps (2) de délimitation d'une enceinte de stockage réalisé à partir d'un matériau en feuille, une étiquette (9) entièrement séparable du sachet par tirage et disposée, avant sa séparation du sachet (1), à recouvrement au moins partiel et en correspondance d'une amorce de rupture ménageant, au moins dans le corps (2), une ligne (6) fermée pour provoquer, par tirage de l'étiquette (9), une déchirure du corps (2), formant une ouverture (7) à travers laquelle le contenu du sachet (1) peut être extrait, le sachet (1) comprenant en outre une interface (3) adhérée de manière permanente par sa face (4) de dessous à la face externe dudit corps (2), l'étiquette (9) séparable étant disposée, avant sa séparation du sachet (1), à recouvrement au moins partiel de l'interface (3), le sachet présentant, à l'état séparé de l'étiquette (9) du sachet, une plage (8) adhésive dont l'adhésif repositionnable est apte à permettre une refermeture de ladite ouverture (7), l'interface (3) formant, par sa face (5) du dessus, à l'état séparé de l'étiquette (9) du sachet (1), ladite plage adhésive (8),
**caractérisé en ce que** ladite plage (8) adhésive entoure ladite ouverture (7), **en ce que** l'amorce de rupture en correspondance de laquelle est disposée l'étiquette (9) ménage, à la fois dans l'interface (3) et le corps (2), ladite ligne (6) fermée pour provoquer, par tirage de l'étiquette (9), une déchirure de l'interface (3) et du corps (2) formant l'ouverture (7) à travers laquelle le contenu du sachet (1) peut être extrait, **en ce que** l'interface (3) s'étend partiellement en débord de l'aire délimitée par la ligne (6) fermée formée par l'amorce de rupture et **en ce que** ladite plage (8) adhésive est formée autour de l'ouverture (7).

2. Sachet (1) selon la revendication 1, **caractérisé en ce que** l'étiquette (9), avant tirage, recouvre la totalité de l'interface (3).

3. Sachet (1) selon l'une des revendications précédentes,
**caractérisé en ce que** l'interface (3) est formée par une pièce, telle qu'une bande, adhésive double face.

4. Sachet (1) selon l'une des revendications précédentes,
**caractérisé en ce que** l'étiquette (9) est une étiquette non adhésive qui est, avant tirage, fixée au sachet (1) par la face (5) du dessus adhésive de l'interface (3).

5. Sachet (1) selon l'une des revendications précédentes,
**caractérisé en ce que** l'étiquette (9) se présente, à l'état séparé du sachet (1), sous forme d'une bande.

6. Sachet (1) selon l'une des revendications précédentes,
**caractérisé en ce que** l'étiquette (9) présente, à l'état fixé au sachet, un onglet (10) de préhension non adhésif.

7. Sachet (1) selon l'une des revendications précédentes,
**caractérisé en ce que** le corps (2) du sachet est conformé pour former un sachet quadrangulaire et comprend deux parois (21) latérales en regard réunies au niveau de leurs deux bords (22) transversaux, de préférence par soudure, et **en ce que** la ligne (6) fermée est disposée entre les deux bords (22) transversaux d'une paroi (21) latérale et affecte une forme générale rectangulaire avec les bords longitudinaux du rectangle s'étendant, de préférence, sensiblement parallèlement aux bords (22) transversaux de la paroi (21) latérale.

8. Sachet (1) selon l'une des revendications précédentes,
**caractérisé en ce que** l'adhésif (51) repositionnable de la plage (8) adhésive est choisi parmi les adhésifs acryliques et les adhésifs à base caoutchouc.

9. Sachet (1) selon l'une des revendications précédentes,
**caractérisé en ce que** la refermeture de l'ouverture (7) est une refermeture par rabat, ledit rabat étant formé par une partie du corps (2) du sachet.

10. Procédé de fabrication d'un sachet (1) conforme à l'une des revendications 1 à 9,
**caractérisé en ce qu'**il comprend une étape de pose de l'interface (3) et de l'étiquette (9) sur la face externe du corps (2) de sachet puis une étape de découpe simultanée de l'interface (3) et du corps (2) depuis la face interne du corps pour former, en correspondance de l'étiquette (9), dans l'interface (3) et le corps (2), une amorce de rupture formant une ligne (6) fermée en débord de laquelle s'étend partiellement l'interface (3) dont la face (5) du dessus adhésive est munie d'un adhésif (5) repositionnable et dont la face (4) du dessous est fixée de manière permanente audit corps (2), la partie de ladite interface (3) en débord de la ligne (6) fermée formant une plage (8) adhésive entourant le périmètre délimité par la ligne (6) fermée.

## Patentansprüche

1. Beutel (1) vom Typ umfassend einen Körper (2) zur Begrenzung eines Speicherbehälters, ausgeführt auf der Grundalge eines Blattmaterials, ein Etikett (9), das vollständig vom Beutel durch Ziehen getrennt werden kann, und angeordnet, vor seiner Trennung vom Beutel (1), zur mindestens teilweisen Abdeckung und in Verbindung mit einer Sollbruchstelle, die, mindestens im Körper (2), eine geschlossene Linie (6) durchführt, um durch Ziehen des Etiketts (9) ein Reißen des Körpers (2) hervorzurufen, wodurch eine Öffnung (7) gebildet wird, über die der Inhalt des Beutels (1) extrahiert werden kann, wobei der Beutel (1) außerdem eine Schnittstelle (3) umfasst, die auf permanente Weise durch ihre Unterseite (4) an der Außenseite des Körpers (2) haftet, wobei das trennbare Etikett (9) vor seiner Trennung vom Beutel (1) zur mindestens teilweisen Abdeckung der Schnittstelle (3) angeordnet ist, wobei der Beutel, im getrennten Zustand des Etiketts (9) vom Beutel, eine haftende Fläche (8) aufweist, deren neu positionierbarer Klebstoff dazu in der Lage ist, ein erneutes Schließen der Öffnung (7) zu ermöglichen, wobei die Schnittstelle (3) durch ihre Unterseite (5) im getrennten Zustand vom Etikett (9) des Beutels (1) die haftende Fläche (8) bildet,
**dadurch gekennzeichnet, dass** die haftende Fläche (8) die Öffnung (7) umgibt, dadurch, dass die Sollbruchstelle, in Verbindung mit der das Etikett (9) angeordnet ist, gleichzeitig in der Schnittstelle (3) und dem Körper (2) die geschlossene Linie durchführt, um durch Ziehen des Etiketts (9) ein Reißen der Schnittstelle (3) und des Körpers (2), der die Öffnung (7) bildet, hervorzurufen, über die der Inhalt des Beutels (1) extrahiert werden kann, und dadurch, dass sich die Schnittstelle (3) teilweise außerhalb des Bereichs erstreckt, der durch die geschlossene Linie (6) begrenzt ist, die durch die Sollbruchstelle gebildet ist, und dadurch, dass die haftende Fläche (8) um die Öffnung (7) gebildet ist.

2. Beutel (1) nach Anspruch 1, **dadurch gekennzeichnet, dass** das Etikett (9), vor dem Ziehen, die Gesamtheit der Schnittstelle (3) abdeckt.

3. Beutel (1) nach einem der vorhergehenden Ansprüche,
**dadurch gekennzeichnet, dass** die Schnittstelle (3) aus einem Stück gebildet ist, wie z. B. einem doppelseitigen Klebeband.

4. Beutel (1) nach einem der vorhergehenden Ansprüche,
**dadurch gekennzeichnet, dass** das Etikett (9) ein nicht haftendes Etikett ist, das vor dem Ziehen durch die haftende Unterseite (5) der Schnittstelle (3) am Beutel (1) fixiert ist.

5. Beutel (1) nach einem der vorhergehenden Ansprüche,
**dadurch gekennzeichnet, dass** das Etikett (9) im getrennten Zustand vom Beutel (1) die Form eines Bandes aufweist.

6. Beutel (1) nach einem der vorhergehenden Ansprüche,
**dadurch gekennzeichnet, dass** das Etikett (9) im befestigten Zustand am Beutel einen nicht haftenden Greifausschnitt (10) umfasst.

7. Beutel (1) nach einem der vorhergehenden Ansprüche,
**dadurch gekennzeichnet, dass** der Körper (2) des Beutels konform ist, um einen viereckigen Beutel zu bilden, und zwei gegenüberliegende seitliche Wände (21) umfasst, die auf dem Niveau ihrer zwei Querränder (22) verbunden sind, vorzugsweise durch Schweißen, und dadurch, dass die geschlossene Linie (6) zwischen den zwei Querrändern (22) einer seitlichen Wand (21) angeordnet ist und im Allgemeinen eine rechtwinklige Form mit den Längsrändern des Rechtecks aufweist, das sich vorzugsweise im Wesentlichen parallel zu den Querrändern (22) der seitlichen Wand (21) erstreckt.

8. Beutel (1) nach einem der vorhergehenden Ansprüche,
**dadurch gekennzeichnet, dass** der neu positionierbare Klebstoff (51) der haftenden Fläche (8) ausgewählt ist aus den acrylischen Klebstoffen und den Klebstoffen auf der Grundlage von Gummi.

9. Beutel (1) nach einem der vorhergehenden Ansprüche,
**dadurch gekennzeichnet, dass** das erneute Schließen der Öffnung (7) ein erneutes Schließen durch eine Lasche ist, wobei die Lasche durch einen Teil des Körpers (2) des Beutels gebildet ist.

10. Verfahren zur Herstellung eines Beutels (1) nach einem der Ansprüche 1 bis 9,
**dadurch gekennzeichnet, dass** es einen Schritt des Anbringens der Schnittstelle (3) und des Etiketts (9) auf der Außenseite des Körpers (2) des Beutels umfasst, dann einen Schritt des gleichzeitigen Schneidens der Schnittstelle (3) und des Körpers (2) von der Innenseite des Körpers, um, in Verbindung mit dem Etikett (9), in der Schnittstelle (3) und dem Körper (2) eine Sollbruchstelle zu bilden, die eine geschlossene Linie (6) bildet, außerhalb der sich die Schnittstelle (3) teilweise erstreckt, deren haftende Unterseite (5) mit einem neu positionierbaren Klebstoff (5) ausgestattet ist, und deren Unterseite (4) auf permanente Weise an den Körper (2) fixiert ist, wobei der Teil der Schnittstelle (3) außerhalb der geschlossenen Linie (6) eine haftende Fläche (8) bildet, die den Umfang, begrenzt von der geschlossenen Linie (6), umgibt.

## Claims

1. A bag (1) of the type comprising a body (2) defining a storage enclosure, made from a sheet of material, a sticker (9) able to be completely separated from the bag by pulling and arranged, before being separated from the bag (1), at least partially overlapping and corresponding with a rupture weakening, at least in the body (2), a closed line (6) to cause, by pulling on the sticker (9), tearing of the body (2), forming an opening (7) through which the contents of the bag (1) can be removed, the bag (1) further comprising an interface (3) adhered permanently on its bottom face (4) to the outer face of said body (2), the separable sticker (9) being arranged, before being separated from the bag (1), at least partially overlapping the interface (3), the bag having, in the state of the sticker (9) separated from the bag, an adhesive area (8) whereof the repositionable adhesive is able to allow said opening (7) to be reclosed, the interface (3) forming, by its top face (5), in the state of the sticker (9) separated from the bag (1), said adhesive area (8),
**characterized in that** said adhesive area (8) surrounds said opening (7), **in that** the rupture weakening corresponding with which the sticker (9) is arranged has, both in the interface (3) and the body (2), said closed line (6) to cause, by pulling on the sticker (9), tearing of the interface (3) and the body (2) forming the opening (7) through which the contents of the bag (1) can be removed, **in that** the interface (3) extends partially overhanging the area defined by the closed line (6) formed by the rupture weakening and **in that** said adhesive area (8) is formed around the opening (7).

2. The bag (1) according to claim 1, **characterized in that** the sticker (9), before pulling, covers the entire interface (3).

3. The bag (1) according to one of the preceding claims,
**characterized in that** the interface (3) is formed by a double-sided adhesive part, such as a strip.

4. The bag (1) according to one of the preceding claims,
**characterized in that** the sticker (9) is a non-adhesive sticker that is, before pulling, fastened to the bag (1) by the adhesive top face (5) of the interface (3).

5. The bag (1) according to one of the preceding claims,
**characterized in that** the sticker (9) assumes, in the state separated from the bag (1), the form of a strip.

6. The bag (1) according to one of the preceding claims,
**characterized in that** the sticker (9) has, in the state fastened to the bag, a non-adhesive gripping tab (10).

7. The bag (1) according to one of the preceding claims,
**characterized in that** the body (2) of the bag is configured to form a quadrangular bag and comprises two opposite side walls (21) joined at their two transverse edges (22), preferably by welding,
and **in that** the closed line (6) is arranged between the two transverse edges (22) of a side wall (21) and assumes a generally rectangular shape with the longitudinal edges of the rectangle extending, preferably, substantially parallel to the transverse edges (22) of the side wall (21).

8. The bag (1) according to one of the preceding claims,
**characterized in that** the repositionable adhesive (51) of the adhesive area (8) is chosen from among acrylic adhesives and rubber-based adhesives.

9. The bag (1) according to one of the preceding claims,
**characterized in that** the closing of the opening (7) is a closure by flap, said flap being formed by part of the body (2) of the bag.

10. A method for producing a bag (1) according to one of claims 1 to 9,
**characterized in that** it comprises a step for placing the interface (3) and the sticker (9) on the outer face of the body (2) of the bag, then a step for simultaneously cutting the interface (3) and the body (2) from the inner face of the body to form, corresponding with the sticker (9), in the interface (3) and the body (2), a rupture weakening forming a closed line (6) overhanging which the interface (3) extends partially, the adhesive top face (5) of which is provided with a repositionable adhesive (5) and the bottom face (4) of which is permanently fastened to said body (2), the part of said interface (3) overhanging the closed line (6) forming an adhesive area (8) surrounding the perimeter defined by the closed line (6).
